# FASCICULE DE BREVET EUROPEEN

(11) **EP 0 060 170 B1**
(45) Date de publication et mention de la délivrance du brevet: **11.09.1985**
(21) Numéro de dépôt: 82400300.8
(22) Date de dépôt: 19.02.1982
(51) Int. Cl.: A45D 2/32, A45D 2/24

(54) **Perfectionnements apportés aux bigoudis, notamment pour permanente**
Lockenwickler, insbesondere für Dauerwellen
Hair curlers, especially for permanent wave

(30) Priorité: 03.03.1981 FR 8104226
(43) Date de publication de la demande: 15.09.1982
(73) Titulaire: Fulgoni, Jean-Claude, F-92170 Vanves (FR)
(72) Inventeur: Fulgoni, Jean-Claude, F-92170 Vanves (FR)
(74) Mandataire: Gorree, Jean-Michel

## Description

La présente invention concerne des perfectionnements apportés aux bigoudis, notamment, mais non exclusivement, aux bigoudis pour permanentes.

La plupart des bigoudis connus à l'heure actuelle, quels qu'en soient les types, comportent des moyens de blocage - destinés à coopérer avec un rouleau sur lequel sont enroulés les cheveux à traiter pour maintenir ledit rouleau sur la tête d'un utilisateur- qui, en position fonctionnelle, sont en contact avec les cheveux: ils impriment sur les cheveux des marques visibles qui sont indésirables et ils peuvent conduire même à des cassures des cheveux aux emplacements de contact.

L'invention a essentiellement pour objet de remédier aux inconvénients présentés par les bigoudis actuels et de proposer des bigoudis qui répondent mieux aux diverses exigences de la pratique, et notamment dans lesquels les moyens de blocage ne soient pas en contact avec les cheveux et qui restent d'un maniement simple et rapide tout en étant peu coûteux et faciles à fabriquer.

A ces fins, dans un bigoudi, notamment pour permanente, comprenant un rouleau pour l'enroulement des cheveux à traiter et des moyens de blocage associés à ce rouleau pour son maintien en place sur la tête d'un utilisateur, on prévoit, conformément à l'invention, que les moyens de blocage sont agencés sous forme d'un organe de blocage unique de forme générale cylindrique de révolution dont les deux faces extrêmes sont constituées respectivement par les deux susdites pinces lesquelles sont réunies entre elles par des entretoises réparties circonférentiellement, à distance les unes des autres le long de la périphérie externe des pinces, les extrémités des pinces étant toutefois dépourvues d'entretoises, en ce que la dimension radiale des pinces est supérieure à l'épaisseur des cheveux devant être enroulés sur le rouleau en cours d'utilisation de manière que les cheveux ne soient pas en contact avec les entretoises, et en ce que, pour au moins une entretoise extrême, sa surface destinée à être en contact avec les cheveux est convexe et incurvée à l'opposé de la courbure des extrémités des pinces, la longueur de cette surface étant telle qu'en position d'utilisation elle s'étend approximativement jusqu'à la tête de l'utilisateur.

Grâce à cet agencement, les deux pinces se trouvent situées sur le rouleau en dehors de la zone d'enroulement des cheveux: aucune partie de ces pinces n'est donc en contact avec les cheveux enroulés sur le rouleau et il n'existe ainsi aucun risque de déformation indésirable des cheveux. Par ailleurs, la mise en place des pinces sur le rouleau est rapide et facile, et le blocage ainsi procuré, par appui des pinces sur la tête, est sûr et efficace.

Dans un mode de réalisation avantageux, il est prévu que, dans chaque pince, la partie annulaire périphérique est élastiquement déformable, et il est également prévu une pluralité de rais convergents à partir de ladite partie périphérique incurvée, la longueur de ces rais étant telle que leurs extrémités libres délimitent un vide central destiné à recevoir le rouleau.

Afin d'accroître la facilité de mise en place des pinces sur le rouleau, il est préférable que, sur chaque pince, les régions voisines des extrémités libres de la partie annulaire périphérique soient dépourvues de rais.

Dans le cas particulier des permanentes tièdes, effectuées à l'aide d'une pince chauffante enserrant les cheveux enroulés sur le rouleau, on pévoit que les entretoises soient telles, notammant quant à leur nombre et à leur répartition le long des parties annulaires des pinces, qu'elles dégagent un espace libre par lequel une pince chauffante peut être introduite et mise en place sur les cheveux enroulés sur le rouleau du bigoudi.

Selon une autre disposition qui s'utilise de préférence avec l'une et/ou l'autre des dispositions précédentes, on peut faire en sorte que chaque pince soit munie d'un bras solidaire de la partie annulaire et sensiblement tangent à celle-ci, ledit bras s'étendant sensiblement dans le même plan que la pince. Grâce à cet agencement, une fois les moyens de blocage mis en place sur les rouleaux, les bras prennent appui sur un bigoudi voisin, ce qui contribue à assurer le blocage de chaque bigoudi notamment dans le cas où les bigoudis sont disposés dans des régions de la tête ayant une courbure prononcée, et où les deux pinces risquent de ne pas pourvoir s'appuyer sur la tête simultanément.

L'invention sera mieux comprise à la lecture de la description qui suit de certains de ses modes de réalisation donnés uniquement à titre illustratif, sans aucun caractère limitatif. Dans cette description, on se réfère aux dessins annexés sur lesquels:
- La figure 1 est une vue en bout d'un bigoudi agencé conformément à l'invention,
-La figure 2 est une vue de côté, en coupe selon la ligne AA, du mode de réalisation de la figure 1,
- La figure 3 est une vue de côté d'un autre mode de réalisation conforme à l'invention, et
- La figure 4 est une vue de côté d'encore un autre mode de réalisation constituant une variante de celui de la figure 3.

Sur les figures, on a conservé les mêmes références numériques pour désigner les éléments identiques.

En se reportant tout d'abord à la figure 1, un bigoudi agencé conformément à l'invention comprend un rouleau 1 et deux pinces 2 (une seule étant visible sur la figure 1) aptes à enserrer ledit rouleau respectivement dans les zones d'extrémités de celui-ci.

Chaque pince 2 comporte une partie annulaire périphérique 3 ne s'étendant que sur une portion de cercle, de préférence environ 270° soit trois quarts de cercle, et constituée sous forme d'une bande présentant une certaine élasticité.

A partir de cette partie annulaire périphérique 3 s'étendent des rais radiaux 4 dirigés vers l'intérieur et possédant une longueur sensiblement inférieure au rayon de la partie annulaire 3 de manière à déterminer, entre leurs extrémités libres, un espace vide circulaire ayant un diamètre légèrement inférieur au diamètre des zones d'extrémités du rouleau 1.

De préférence, les extrémités libres 3a de la partie annulaire 3 sont démunies de rais, et les derniers rais 4a sont situés en arrière desdites extrémités afin d'éviter tout contact superflu avec les cheveux.

Grâce à cet agencement, chaque pince 2 s'encliquette sur le rouleau 1 par déformation élastique de la partie annulaire 3 et prend appui sur la tête 5 de l'utilisateur par les extrémités libres 3a de la partie annulaire 3. En raison de la distance séparant les extrémités 3a, les pinces s'appuient sur la tête de façon stable et l'ensemble ne peut pas tourner.

En outre, du fait que chaque pince 2 enserre fermement le rouleau 1 entre les extrémités libres des rais 4, le rouleau 1 est empêché de tourner par rapport aux pinces 2.

On est donc toujours assuré que les cheveux enroulés sur le rouleau 1 ne pourront pas se dérouler.

Comme on le voit mieux à la figure 2, les pinces 2 sont solidarisées l'une à l'autre par des entroises 10 qui sont réparties circonférentiellement le long des parties annulaires 3 et dont la longueur correspond à l'écartement des pinces 2 dans leur position de montage sur le rouleau 1.

Les entretoises 10 peuvent être rectilignes comme représenté figures 3 et 4, ou bien être incurvées avec une convexité tournée vers l'extérieur afin de dégager un espace libre plus important autour de la zone centrale 7 du rouleau, laquelle peut recevoir alors une épaisseur de cheveux enroulés plus importante.

On peut prévoir que l'écartement, la position et le nombre des entretoises 10 coïncident avec ceux des rais 4, sans toutefois qu'il s'agisse là d'une obligation.

En particulier, lorsque le bigoudi est prévu pour effectuer une permanente tiède à l'aide d'une pince chauffante, des entretoises ne sont prévues que vers les régions d'extrémités 3a des parties annulaires 3 pour dégager, dans la région centrale, un passage pour introduire la pince chauffante et la mettre en place sur les cheveux enroulés sur le rouleau 1.

Les moyens de butée axiale des pinces 2 sur le rouleau 1 peuvent être constitués comme représenté à la figure 2: le rouleau 1 comporte, dans ses zones d'extrémités 6, des cols 11 de largeur et profondeur suffisantes pour que les extrémités libres des rais 4 puissent s'y engager.

Evidemment, la longueur des rais 4 doit être adaptée de telle manière que lesdits rais prennent appui sur le fond de la gorge 11.

On prévoit, en outre, que l'une des dernières entretoise ou entretoise d'extrémité 23 (celle de droite sur la figure 1 ) présente une forme particulière, savoir que sa face 24 tournée vers l'intérieur est convexe et que sa largeur est suffisamment importante pour que, une fois l'ensemble mis en position fonctionelle sur une tête, elle s'étende sensiblement jusqu'à la tête. Comme représenté à la figure 1, cette entretoise particulière peut posséder la forme d'un demi-cylindre de révolution ou analogue.

L'intérêt d'un tel agencement est que la partie des cheveux 25 comprise entre la racine et le bigoudi est appliquée contre la surface 24 et mise en forme (mise en pli) par cette surface (comme représenté en tirets sur la figure 1), alors qu'en l'absence d'une telle surface cette même partie des cheveux resterait raide.

A la figure 3, on a représenté un autre mode de réalisation dans lequel les pinces 2 sont munies chacune d'un bras 21 lié à la partie annulaire 3 dans la partie médiane de celle-ci et disposé tangentiellement à celle-ci. La longueur de ces bras peut être de l'ordre de 1,5 à 2 fois le rayon de la partie annulaire 3, de telle manière que, lorsque les bigoudis sont disposés parallèlement les uns à la suite des autres, les bras d'un bigoudi viennent s'appuyer sur le bigoudi voisin. Les bras 21 contribuent ainsi au blocage des bigoudis même lorsque les extrémités 3a ne sont pas en contact avec la tête et ne peuvent plus empêcher le bigoudi de rouler (par exemple dans la région de la tête présentant une courbure prononcée).

A la figure 4, on a représenté une variante du mode de réalisation de la figure 3 selon laquelle les pinces 2 sont surmontées d'un arceau 22 dans lequel peut être engagée l'extrémité libre du bras 21 d'un bigoudi voisin. L'arceau 22 peut s'étendre au-dessus du bras 21 (comme représenté à la figure 4), ou au contraire il peut être directement solidaire de la partie annulaire 3 et supporter lui-même, à sa partie supérieure, le bras 21 correspondant.

Bien entendu, dans le cas de moyens de blocage du genre de ceux représentés à la figure 2, l'arceau 22 s'étend d'une pince à l'autre parallèlement aux entretoises 10, ce qui simplifie l'introduction des extrémités des bras 21.

Un tel mode de réalisation offre l'avantage de pouvoir faire des montages »en l'air« utiles pour certaines coiffures, c'est-à-dire des montages dans lesquels les bigoudis (excepté le premier) ne s'appuient pas sur la tête de l'utilisateur et pendent en bout des cheveux, les bras 21 engagés dans les arceaux 22 empêchant les bigoudis de se dérouler.

Comme il va de soi et comme il résulte d'ailleurs déjà de ce qui précède, l'invention ne se limite nullement à ceux de ses modes d'application et de réalisation qui ont été plus spécialement envisagés; elle en embrasse, au contraire, toutes les variantes.

Les bigoudis agencés conformément à l'invention sont de fabrication simple et peu onéreuse peuvent être constitués en matériaux bon marché (matière plastique moulée), et écartent les inconvénients des bigoudis utilisés jusqu'à présent.

## Revendications

1. Bigoudi, notamment pour permanente comprenant un rouleau (1) pour l'enroulement des cheveux à traiter et des moyens de blocage associés à ce rouleau pour son maintien en place sur la tête d'un utilisateur, ces moyens de blocage comportant deux pinces (2) en forme de rondelles ouvertes emboîtées sur le rouleau, notamment sur les extrémités de celui-ci, caractérisé en ce que les moyens de blocage sont agencés sous forme d'un organe de blocage unique de forme générale cylindrique de révolution dont les deux faces extrêmes sont constituées respectivement par les deux susdites pinces (2), lesquelles sont réunies entre elles par des entretoises (10) réparties circonférentiellement, à distance les unes des autres le long de la périphérie externe (3) des pinces, les extrémités (3a) des pinces étant toutefois dépourvues d'entretoises, en ce que la dimension radiale des pinces est supérieure à l'épaisseur des cheveux devant être enroulés sur le rouleau en cours d'utilisation de manière que les cheveux ne soient pas en contact avec les entretoises,
et en ce que, pour au moins une entretoise extrême (23), sa surface (24) destinée à être en contact avec les cheveux (25) est convexe et incurvée à l'opposé de la courbure des extrémités des pinces, la longueur de cette surface étant telle qu'en position d'utilisation elle s'étend approximativement jusqu'à la tête (5) de l'utilisateur.

2. Bigoudi selon la revendication 1, caractérisé en ce que chaque pince possède une partie annulaire périphérique (3) élastiquement déformable et une pluralité de rais convergents (4) à partir de ladite partie périphérique incurvée, la longueur de ces rais étant telle que leurs extrémités libres délimitent un vide central destiné à recevoir le rouleau.

3. Bigoudi selon la revendication 2, caractérisé en ce que, sur chaque pince, les régions voisines des extrémités libres (3a) de la partie annulaire périphérique (3) sont dépourvues de rais.

- 4. Bigoudi selon l'une quelconque des revendications 1 à 3, caractérisé en ce que les entretoises (10) sont soit rectilignes, soit incurvées vers l'extérieur.

5. Bigoudi selon l'une quelconque des revendications 1 à 4, notamment pour effectuer une permanente tiède, caractérisé en ce que les entretoises sont telles, notamment quant à leur nombre et à leur répartition le long des parties annulaires des pinces, qu'elles dégagent un espace libre par lequel une pince chauffante peut être introduite et mise en place sur les cheveux enroulés sur le rouleau du bigoudi.

6. Bigoudi selon l'une quelconque des revendications précédentes, caractérisé en ce que chaque pince est munie d'un bras (21) solidaire de la partie annulaire et ensiblement tangent à celle-ci, ledit bras s'étendant sensiblement dans le même plan que la pince.

## Patentansprüche

1. Lockenwickel, insbesondere Dauerwellwickel, mit einer Rolle (1) zum Aufrollen der zu behandelnden Haare und mit, der Rolle zugeordneten Blockiereinrichtungen, um diese in der gewünschten Position auf dem Kopf eines Benutzers zu halten, wobei diese Blockiereinrichtungen zwei Klemmen (2) in Form von offenen auf die Rolle, insbesondere deren beide Enden, aufgeklemmten Rundscheiben umfassen, dadurch gekennzeichnet, daß die Blockiereinrichtungen in Form eines einstückigen Blockierorgans von im wesentlichen rotationszylindrischer Form ausgebildet sind, dessen beide Stirnflächen jeweils durch die beiden genannten Klemmen (2) gebildet sind, die untereinander durch Längsstreben miteinander verbunden sind, die ihrerseits im Umfang beabstandet längs dem Außenumfang (3) der Klemmen angeordnet sind, wobei die der Öffnung zugekehrten Endabschnitte (3a) der Klemmen von Längsstreben freigehalten sind,
daß die radiale Abmessung der Klemmen größer ist als die Dicke der auf die Rolle im Verlauf der Benutzung aufzuwickelnden Haare gehalten ist, derart, daß die Haare nicht in Kontakt mit den Längsstreben gelangen, und
daß wenigstens eine der außenseitigen Längsstreben (23), deren Oberfläche (24) dazu bestimmt ist in Kontakt mit den Haaren (25) zu treten, konvex und entgegen der Krümmung der freien Enden der Klemmen (2) so abgebogen ist und eine derartige Länge aufweist, daß sie sich in der Gebrauchsstellung etwa bis zum Kopf (5) des Benutzers erstreckt.

2. Lockenwickel nach Anspruch 1, dadurch gekennzeichnet, daß jede Klemme einen elastisch deformierbaren ringförmigen Randabschnitt (3) und eine Vielzahl von, von diesen Ringabschnitt ausgehenden nach innen konvergierenden Radspeichen aufweist, wobei die Länge der Radspeichen so gewählt ist, daß ihre freien Enden eine Zentralöffnung umschreiben, welche zur Aufnahme der Rolle (1) dient.

3. Lockenwickel nach Anspruch 2, dadurch gekennzeichnet, daß bei jeder Klemme (2) die den freien Enden (3a) benachbarten Regionen des Umfangsrings (3) von Speichen freigehalten sind.

4. Lockenwickel nach einem der Ansprüche 1 bis 3, dadurch gekennzeichnet, daß die Längsstreben (10) entweder geradlinig, oder nach außen gewölbt ausgebildet sind.

5. Lockenwickel nach einem der Ansprüche 1 bis 4, insbesondere zur Herstellung von Dauerwellen, dadurch gekennzeichnet, daß die Längsstreben derart ausgebildet und angeordnet sind, insbesondere was ihre Zahl und Verteilung längs der Randringe (3) der Klemmen (2) anlangt, daß sie einen Freiraum bilden, durch welchen eine Heizzwinge eingeführt und in Position gegenüber den auf der Rolle (1) aufgewickelten Haaren gebracht werden kann.

6. Lockenwickel nach einem der Ansprüche zuvor, dadurch gekennzeichnet, daß jede Klemme (2) mit einem fest mit dem Randring (3) verbundenen und im wesentlichen tangential zu diesem verlaufenden Arm (21) verbunden ist, der sich im wesentlichen in der gleichen Ebene erstreckt wie die Klemme (2).

## Claims

1. Hair curler, more especially for a permanent wave, comprising a roller (1) on which the hair to be treated is to be rolled and locking means associated with said roller for maintaining same in position on the head of a user, said locking means comprising two clips (2) shaped as opened washers gripping round said roller, especially on ends thereof, characterized in that said locking means are adapted as a single locking device having a generally cylindrical of revolution shape, the both end faces of which are respectively constituted of said both clips (2) which are joined to each other with distance-pieces (10) circumferentially distributed and spaced from each other along the outer periphery (3) of said clips, the ends (3a) of clips being however devoid of distancepieces,
that the radial size of clips is greater than the thickness of the hair to be rolled on the roller so that in use the hair is not contacted by distance- pieces, and that, for at least one end distance- piece (23), the surface (24) thereof to be contacted by hair (25) is convex and curved to the curve of the clips ends, the lenght of said surface being such that in use it extends substantially up to the head (5) of the user.

2. Hair curler according to claim 1, characterized in that each clip has an annular peripheral part (3) which is resiliently deformable and a plurality of spokes (4) converging from said curved peripheral part, the length of said spokes being such that free ends thereof define a central empty space intended to receive the roller.

3. Hair surler according to claim 2, characterized in that, on each clip, the regions adjacent to free ends (3a) of the annular peripheral part (3) are devoid of spokes.

4. Hair curler according to to anyone of claims 1 to 3, characterized in that said distance-pieces are either rectilinear or outwardly curved.

5. Hair curler according to anyone of claim 1 to 4, particularly for warm permanent waving, characterized in that the distance-pieces are such, particularly in so far as their number and their spacing along the annular parts of the clips concerned, that they leave clear a free space through which a heating grip may be introduced and positioned on the hair rolled on the roller of the hair curler.

6. Hair curler according to anyone of preceding claim, characterized in that each clip is provided with an arm (21) integral with the annular part and substantially tangent thereto, said arm extending substantially in the same plane as the clip.
